# EUROPÄISCHE PATENTANMELDUNG

(11) **EP 4 733 481 A1**
(43) Veröffentlichungstag der Anmeldung: **29.04.2026**
(21) Anmeldenummer: 25196374.0
(22) Anmeldetag: 18.08.2025
(51) Int. Cl.: E02D 3/046, E02D 1/02

(54) **VERFAHREN ZUR ERMITTLUNG EINER VERDICHTUNG EINES BODENUNTERGRUNDES IM BETRIEB EINER RÜTTELPLATTE SOWIE RÜTTELPLATTE ZUR BODENVERDICHTUNG**

(30) Priorität: 03.09.2024 DE 102024125139
(71) Anmelder: BOMAG GmbH, 56154 Boppard (DE)
(72) Erfinder: LAUGWITZ, Niels, 56154 Boppard (DE); ZOHNER, Raphael, 56154 Boppard (DE)
(74) Vertreter: Zimmermann & Partner Patentanwälte mbB

(57) **Zusammenfassung**

Die Erfindung betrifft ein Verfahren zur Ermittlung einer Verdichtung eines Bodenuntergrundes im Betrieb einer Rüttelplatte, wobei zum Ableiten einer Aussage über einen Verdichtungszustand und/oder eine Verdichtungszustandsänderung des Bodenuntergrundes auf einen Verlauf einer Momentanantriebsleistung eines elektrischen Antriebssystems und/oder auf das Ausmaß erforderlicher Regelungseingriffe einer Motorsteuerung zurückgegriffen wird. Die Erfindung betrifft ferner eine Rüttelplatte, die zur Durchführung dieses Verfahrens ausgebildet ist.

## Beschreibung

Die Erfindung betrifft ein Verfahren zur Ermittlung einer Verdichtung eines Bodenuntergrundes im Betrieb einer Rüttelplatte sowie eine Rüttelplatte zur Bodenverdichtung.

Zur Verdichtung eines Bodenuntergrundes sind im Stand der Technik verschiedene Arten von Bodenverdichtungsmaschinen bekannt, wie beispielsweise Walzen, Vibrationsstampfer oder Rüttelplatten. Gemeinsam ist diesen Bodenverdichtungsmaschinen, dass sie zur Verdichtung des Bodenuntergrundes mithilfe einer Bodenkontakteinrichtung über die Bodenoberfläche geführt werden und diese dabei statisch, durch ihr Eigengewicht, wie insbesondere bei Walzen, und/oder dynamisch mittels einer durch eine oder mehrere Schwingungserregungseinrichtungen erfolgende Beaufschlagung der Bodenkontakteinrichtung mit Schwingungen, verdichten. Im letzteren Fall kann es sich insbesondere um Schwingungen handeln, deren Amplitude wenigstens teilweise in Vertikalrichtung verläuft bzw. einen in Vertikalrichtung verlaufenden Schwingungsanteil aufweisen. Bei den Schwingungserregungseinrichtungen kann es sich insbesondere um sogenannte Unwuchterreger handeln, die typischerweise eine um eine Rotationsachse umlaufende Unwuchtmasse aufweisen und im Rotationsbetrieb dadurch eine Schwingungsbewegung erzeugen.

Rüttelplatten weisen typischerweise eine Bodenkontaktplatte auf, die nicht auf dem Bodenuntergrund abrollt, sondern sich aufgrund der mithilfe der Schwingungserregungseinrichtung erzeugten Schwingungen hüpfend oder springend über den Bodenuntergrund bewegt. Derartige Maschinen können handgeführt oder auch beispielsweise ferngesteuert ausgebildet sein. Neben Rüttelplatten, die nur einen einzigen Unwuchterreger aufweisen, sind auch Rüttelplatten mit mehreren Unwuchterregern bekannt. Die Verwendung mehrerer Unwuchterreger ermöglichst es, eine resultierende und im Wesentlichen entlang einer Raumrichtung verlaufende Schwingung bzw. einen sogenannten Richtschwinger bereitzustellen. Rüttelplatten mit einem solchen Richtschwinger können beispielsweise durch eine Neigung der Schwingungsachse gegenüber der Vertikalen einen Vortrieb erzeugen, insbesondere in Vorwärtsrichtung. Es ist ferner möglich, die Schwingungsachse der als Richtschwinger ausgebildeten Schwingungserregungseinrichtung verstellbar auszubilden, so dass diese Rüttelplatten durch einen Bediener zwischen einem Vorwärtsfahrbetrieb über einen Standrüttlungsbetrieb bis in einen Rückwärtsfahrbetrieb verstellt werden können. Derartige Rüttelplatten werden auch als reversierbare Rüttelplatten bezeichnet.

Im Rahmen stetig steigender Beschränkungen zulässiger Emissionsbelastungen von Baumaschinen allgemein und insbesondere auch Rüttelplatten im Besonderen, werden diese Maschinen zunehmen elektrifiziert bzw. weisen einen elektromotorisch angetriebenen Antriebsstrang auf. Eine solche Rüttelplatte ist beispielsweise in der EP2540912A2 der Anmelderin offenbart.

Im Rahmen von Bodenverdichtungsarbeiten mithilfe auf einer Bodenoberfläche wirkender Bodenverdichtungsgeräte ist die Kenntnis über den Fortschritt eines Verdichtungsvorgangs eines Bodenuntergrundes und/oder eines Verdichtungszustandes des Bodenuntergrundes hilfreich, um beispielsweise eine Aussage darüber treffen zu können, ob eine gleichmäßige und/oder ausreichende Verdichtung eines Areals des Bodenuntergrundes erreicht worden ist und/oder ob bereits eine Überverdichtung vorliegt. Dabei ist es erstrebenswert, diese Kenntnis unmittelbar im laufenden Verdichtungsbetrieb der Bodenverdichtungsmaschine zu erhalten. Aufgrund des im Verdichtungsbetrieb stampfenden Bewegungsverhaltens von Rüttelplatten, das sich zudem bei variierenden Verdichtungszuständen des Bodenuntergrundes im laufenden Betrieb stark verändern kann, ist die Erfassung und Verfolgung des Verdichtungszustandes des Bodens im Betrieb einer Rüttelplatte mit konventionellen Methoden, wie beispielsweise den insbesondere bei Walzen etablierten Beschleunigungssensoren, häufig noch nicht befriedigend oder erfordert einen vergleichsweise hohen apparativen Aufwand, da speziell an die im Betrieb einer Rüttelplatte an die vergleichsweise hohen Beschleunigungsbelastungen angepasste Spezialbeschleunigungssensoren verwendet werden müssen.

Hiervon ausgehend besteht die Aufgabe der Erfindung darin, für eine Rüttelplatte eine kostengünstige und gleichzeitig zuverlässige Möglichkeit anzugeben, im laufenden Betrieb der Rüttelplatte Rückschlüsse auf einen aktuellen Verdichtungszustand und/oder eine Änderung des aktuellen Verdichtungszustandes des Bodenuntergrundes treffen zu können.

Die Lösung der Aufgabe gelingt mit einem Verfahren sowie einer Rüttelplatte gemäß den unabhängigen Ansprüchen. Bevorzugte Weiterbildungen sind in den abhängigen Ansprüchen angegeben.

In einem ersten Aspekt betrifft die Erfindung ein Verfahren zur Ermittlung einer Verdichtung eines Bodenuntergrundes im Betrieb einer Rüttelplatte.

Die Rüttelplatte umfasst eine Bodenkontaktplatte. Bei dieser kann es sich beispielsweise um eine im Wesentlichen plattenartige Einrichtung mit einer im Wesentlichen rechteckigen Kontur handeln. Die in Arbeitsrichtung nach vorn und/oder nach hinten gerichteten Kantenbereiche der Rüttelplatte können in Vertikalrichtung nach oben gebogen ausgebildet sein. Die Bodenkontaktplatte kann eine Unterseite und eine Oberseite umfassen, wobei die Unterseite die Kontaktfläche zum Bodenuntergrund und die Oberseite eine Montagefläche für weitere Elemente der Rüttelplatte darstellen kann. Es kann vorgesehen sein, dass auf der Bodenkontaktplatte eine Schwingungserregungseinrichtung angeordnet ist. Diese kann insbesondere direkt mit der Bodenkontaktplatte verbunden sein, insbesondere derart, dass die Schwingungserregungseinrichtung ungedämpft mit der Bodenkontaktplatte, insbesondere auf deren Montageseite, verbunden ist bzw. direkt an diese angeflanscht ist. Die Schwingungserregungseinrichtung kann einen oder mehrere Unwuchterreger umfassen. Der oder die Unwuchterreger können jeweils eine um jeweils eine, insbesondere horizontal und/oder quer zu einer Vorwärtsrichtung der Rüttelplatte, Rotationsachse rotierbare Unwuchtmasse aufweisen. Die Unwuchtmasse kann mehrere, relativ zueinander verstellbare Unwuchtmasseelemente umfassen, um beispielsweise eine Schwingungsamplitude der Schwingungserregungseinrichtung variieren zu können. Es kann ferner vorgesehen sein, dass die Schwingungserregungseinrichtung derart ausgebildet ist, dass die Phasenlage mehrerer Unwuchterreger relativ zueinander variabel bzw. verstellbar ist. Es kann ergänzend oder alternativ vorgesehen sein, dass die Winkellage einer resultierenden Gesamtschwingungsbewegung von zwei oder mehr Unwuchterregern gegenüber einer vertikal verlaufenden Referenzgeraden variierbar ist.

Die Rüttelplatte, insbesondere die für das erfindungsgemäße Verfahren verwendete Rüttelplatte, kann zum Antrieb der Schwingungserregungseinrichtung, insbesondere zum Antrieb einer Rotationsbewegung des oder der Unwuchtmassen der Unwuchterreger um ihre Rotationsachsen, ein elektrisches Antriebssystem aufweisen. Teil des elektrischen Antriebssystems kann ein Elektromotor sein, der die Schwingungserregungseinrichtung und insbesondere den Rotationsbetrieb der Unwuchtmassen um ihre jeweilige Rotationsachse antreibt. Es können auch mehrere Elektromotoren von dem elektrischen Antriebssystem umfasst sein. Ganz besonders kann es vorgesehen sein, dass pro Unwuchterreger jeweils ein Elektromotor zum jeweiligen Antrieb desselben vorgesehen ist. Es ist vorteilhaft, wenn der oder die Elektromotoren jeweils eine Welle des oder der Unwuchterreger mit einer oder mehreren Unwuchtmassen direkt antreiben. Bei dem oder den Elektromotoren kann es sich beispielsweise um einen Induktionsmotor, einen bürstenlosen Gleichstrommotor (BLDC-Motor) oder ähnliches handeln. Grundsätzlich kommen aber praktisch alle Arten von Elektromotoren in Betracht.

Es kann eine Motorsteuereinheit von der Rüttelplatte umfasst sein, die zur Steuerung einer Drehzahl und/oder Phasenlage des oder der Elektromotoren und/oder der Unwuchterreger ausgebildet ist. Die Motorsteuereinheit kann über eine Signalübertragungsleitung mit einer Bedieneinrichtung verbunden sein, über die ein Bediener der Rüttelplatte Bedienbefehle, wie beispielsweise eine Aktivierung/Deaktivierung und/oder eine Bewegungsrichtung und/oder eine Bewegungsgeschwindigkeit der Rüttelplatte, vorgeben kann.

Teil des elektrischen Antriebssystems kann ferner eine elektrische Energiequelle sein. Dabei kann es sich beispielsweise um einen Anschluss der Rüttelplatte an eine externe elektrische Energieversorgung oder aber ergänzend oder alternativ insbesondere um einen oder mehrere von der Rüttelplatte mitgeführte elektrische Energiespeicher, insbesondere einen oder mehrere wiederaufladbare und/oder auswechselbare Akkumulatoren, handeln. Zwischen der elektrischen Energiequelle und dem Elektromotor können ein oder mehrere elektrische Energie übertragende Verbindungsleitungen, beispielsweise Stromkabel, vorgesehen und von dem elektrischen Antriebssystem umfasst sein.

Teil des elektrischen Antriebssystems können auch noch weitere ergänzende oder alternative Komponenten sein. Insbesondere können, insbesondere als Teil einer Leistungselektronik, ein oder mehrere Umformeinrichtungen, insbesondere Stromrichter, ganz besonders Umrichter, von dem elektrischen Antriebssystem umfasst sein. Diese können zur Umwandlung einer Frequenz und/oder Amplitude einer von der elektrischen Energiequelle bezogenen Spannung und/oder einer Stromstärke ausgebildet sein. Ergänzend oder alternativ kann das elektrische Antriebssystem auch einen oder mehrere Netztrennschalter, eine oder mehrere Sicherungen, sonstige Schalter etc. aufweisen.

Insbesondere ausgehend von einer Rüttelplatte wie vorstehend beschrieben ist es für das erfindungsgemäße Verfahren in einem Schritt a) vorgesehen, dass ein Ermitteln eines Verlaufes einer Momentanantriebsleistung, insbesondere eines Verlaufes einer Momentanantriebsleistung, des elektrischen Antriebssystems erfolgt. Eine Momentanantriebsleistung im vorliegenden Sinne bezeichnet insbesondere das Produkt beispielsweise aus einer Spannung und einer Stromstärke pro Zeiteinheit, wobei das anzunehmende Zeitintervall zur Ermittlung der Momentanantriebsleistung gegen Null gehen kann bzw. vergleichsweise kurz bemessen sein kann. Der Verlauf der Momentanantriebsleistung bezeichnet somit insbesondere eine Erfassung zeitlicher Veränderungen der Momentanantriebsleistung über die Zeit, insbesondere innerhalb eines Betrachtungszeitintervalls, wie nachstehend noch näher beschrieben. Beim Betrieb der Rüttelplatte ist die für den Betrieb des Elektromotors benötigte Antriebsenergie pro Zeiteinheit bzw. die erforderliche Momentanantriebsleistung zur Aufrechterhaltung einer möglichst gleichmäßigen, beispielsweise durch einen Bediener der Rüttelplatte vorgegebenen, Drehzahl des Elektromotors und damit beispielsweise Drehzahl der Erregerwelle eines Unwuchterregers nicht konstant. Ursächlich hierfür kann insbesondere der Umstand sein, dass die Unwuchtmasse oder eine sonstige, Schwingungen erzeugende Einrichtung der Schwingungserregungseinrichtung periodisch abwechselnd, insbesondere wenigstens teilweise in Vertikalrichtung nach oben und in Vertikalrichtung nach unten, angetrieben werden muss. Es versteht sich, dass der Energiebedarf und damit die zur Aufrechterhaltung der Drehzahl erforderliche und vom Elektromotor aufzubringende Momentanantriebsleistung für eine Bewegung der einen oder mehreren Unwuchtmassen in Vertikalrichtung nach oben größer ist als für die Gegenbewegung in Vertikalrichtung nach unten. Insofern variiert der Energiebezug des oder der Elektromotoren an elektrischer Energie aus der elektrischen Energiequelle über den elektrischen Antriebsstrang pro Zeiteinheit, konkret abhängig insbesondere auch von der aktuellen Drehlage und/oder Drehrichtung und/oder Drehgeschwindigkeit der einen oder mehreren Unwuchten der einen oder mehreren Erregerwellen. Mit anderen Worten schwankt die Momentanantriebsleistung im elektrischen Antriebssystem unter anderem periodisch aufgrund der vorhandenen und anzutreibenden Unwuchtmassen.

Speziell im Fall von Rüttelplatten kann sich aber gleichzeitig auch der Verdichtungszustand des Bodens auf das Bewegungsverhalten der Schwingungserregungseinrichtung bzw. den aktuellen Leistungsbedarf zur Aufrechterhaltung einer vorgegebenen Drehzahl auswirken, denn beispielsweise werden die durch ein ungedämpftes Auftreffen der Bodenkontaktplatte auf den Bodenuntergrund durch den Bodenuntergrund generierten Gegenimpulse auch auf die Schwingungserregungseinrichtung, insbesondere die eine oder mehreren Unwuchtmassen des einen oder der mehreren Unwuchterreger, übertragen. Dieser Effekt tritt desto massiver auf, je steifer bzw. verdichteter der Bodenuntergrund ist. Insofern wirkt sich auch der aktuelle Verdichtungszustand bzw. eine Veränderung desselben auf die für den Betrieb des elektrischen Antriebssystems erforderliche Momentanantriebsleistung aus.

Wesentlich ist vorliegend, dass nun das Ermitteln des Verlaufes der Momentanantriebsleistung innerhalb des elektrischen Antriebssystems oder innerhalb des elektrische Energie übertragenden Bereiches der Rüttelplatte erfolgt, d.h. insbesondere im Bereich zwischen der elektrischen Energiequelle bis hin zum Elektromotor einschließlich der elektrischen Energiequelle und des Elektromotors. "Im Bereich" kann bedeuten, dass dies an einer oder mehreren Stellen, insbesondere punktuell, mittels eines oder mehrerer Sensoren, insbesondere wie nachstehend noch näher beschrieben, erfolgt.

Hiervon ausgehend kann es für das erfindungsgemäße Verfahren in einem Schritt b) nun vorgesehen sein, dass ein Ermitteln einer Verteilung von Frequenzanteilen im ermittelten Verlauf der Momentanantriebsleistung des elektrischen Antriebssystems erfolgt. Mit anderen Worten kann es im Schritt b) vorgesehen sein, dass der zeitabhängig ermittelte Verlauf der Momentanantriebsleistung in seine Frequenzanteile zerlegt wird bzw. der zeitbasierte Verlauf der Momentanantriebsleistung frequenzbasiert aufgegliedert wird. Die Bezeichnung Frequenzanteile kann dabei beispielsweise in qualitativer Hinsicht bedeuteten, dass ein Signal bei einer Frequenz detektiert wird. Die Frequenzanteile stellen somit in diesem Fall die Gruppe derjenigen Frequenzen dar, bei denen das Vorhandensein von Signalen ermittelt wird. Die Bezeichnung Frequenzanteile kann dabei ergänzend oder alternativ beispielsweise in quantitativer Hinsicht bedeuteten, dass die Stärke bzw. das Ausmaß eines Signals bei einer oder mehreren Frequenzen detektiert wird. Ein oder die Frequenzanteile werden in diesem Fall daher auch nicht nur nach ihrem bloßen Vorhandensein zueinander verglichen, sondern gleichzeitig auch relativ zueinander hinsichtlich ihrer aktuellen Signalstärke. Unabhängig davon kann das Ermitteln einer Verteilung von Frequenzanteilen gleichermaßen auch die Ermittlung eines, insbesondere durchgängigen, Frequenzspektrums, insbesondere über einen definierten Frequenzbereich hinweg, und/oder definierter Bereiche eines solchen Frequenzspektrums bedeuten. Sofern nachstehend somit auf eine Verteilung von Frequenzanteilen verwiesen wird, bedeutet dies insbesondere auch eine Betrachtung der Verteilung von Signalen innerhalb eines Frequenzspektrums, insbesondere über einen definierten Frequenzbereich.

Basierend auf dem Schritt b) kann es in einem Schritt c) vorgesehen sein, dass ein Ableiten einer Aussage über einen Verdichtungszustand und/oder eine Verdichtungszustandsänderung des Bodenuntergrundes aus der ermittelten Verteilung von Frequenzanteilen erfolgt. Diesem Schritt liegt der Umstand zugrunde, dass sich die momentane Energieabgabe zur Verdichtung des Bodenuntergrundes und damit die für den Betrieb der Schwingungserregungseinrichtung benötigte Momentanantriebsleistung abhängig vom aktuellen Verdichtungszustand des Bodenuntergrundes ändert. Konkret kann der Verlauf der Momentanantriebsleistung bei einem vergleichsweise weichen bzw. wenig verdichteten Bodenuntergrund über aufeinanderfolgende Schwingungszyklen der Schwingungserregungseinrichtung vergleichsweise gleichmäßig sein. Nimmt die Verdichtung des Bodenuntergrundes und damit die Steifigkeit desselben demgegenüber zu, kann die Energieabgabe in den Bodenuntergrund sinken und es tritt ein zunehmend chaotisches Bewegungsverhalten der Rüttelplatte auf. Dies kann sich auf die Momentanantriebsleistung des elektrischen Antriebssystems insofern auswirken, als dass in der aktuellen Frequenzverteilung zunehmend Oberschwingungsfrequenzanteile (Oberwellen) auftreten können. Insbesondere dieses Auftreten von Oberschwingungsfrequenzanteilen ist mittels der Schritte a) und b) ermittelbar und als Grundlage zur Ableitung einer Aussage über einen Verdichtungszustand und/oder über eine Verdichtungszustandsänderung des Bodenuntergrundes heranziehbar. Insbesondere das Auftreten und/oder die Verteilung von Oberschwingungsfrequenzanteilen bzw. ein Ausmaß an Oberschwingungsfrequenzanteilen können daher als Indikator für einen Verdichtungszustand und/oder eine Verdichtungszustandsänderung im Betrieb einer Rüttelplatte herangezogen werden. Dies ermöglicht es, ohne Rückgriff beispielsweise auf spezielle Beschleunigungssensoren eine Aussage über einen Verdichtungszustand und/oder über eine Verdichtungszustandsänderung des Bodenuntergrundes aus Betriebsgrößen des elektrischen Antriebssystems der Rüttelplatte selbst abzuleiten, wodurch das Verfahren nicht nur vergleichsweise kostengünstig, sondern zudem auch verhältnismäßig robust gegenüber konventionellen Verfahren zur Ermittlung eines Verdichtungszustandes und/oder über einer Verdichtungszustandsänderung des Bodenuntergrundes ist.

Hinsichtlich der konkreten Ermittlung des Verlaufes der Momentanantriebsleistung im Schritt a) bestehen verschiedene Möglichkeiten, denn diese muss absolut gesehen nicht über den gesamten Bereich des elektrischen Antriebssystems identisch sein. Grundsätzlich ist zwar eine Ermittlung an praktisch jedem elektrische Energie von der elektrischen Energiequelle (inklusive derselben) zum Elektromotor (inklusive desselben) übertragenden Bereich des elektrischen Antriebssystem möglich. Es bestehen allerdings, beispielsweise auch aufgrund fertigungsbedingter Umstände, bevorzugte Bereiche.

So kann es im Schritt a) beispielsweise vorgesehen sein, dass ein Ermitteln der momentanen Verbrauchsleistung des Elektromotors erfolgt, insbesondere innerhalb des Elektromotors selbst. In diesem Fall erfolgt somit ein Messen der Momentanantriebsleistung über eine Messung einer momentanen Verbrauchsleistung bzw. einer Messung eines Energieverbrauches des Elektromotors über die Zeit im Elektromotor selbst.

Ergänzend oder alternativ kann es für den Schritt a) auch vorgesehen sein, dass das Ermitteln des Verlaufes der Momentanantriebsleistung des elektrischen Antriebssystems ein Ermitteln einer momentanen Umwandlungsleistung einer Leistungselektronik, konkret beispielsweise ein oder mehrerer Umformeinrichtungen, insbesondere eines Stromrichters, ganz besonders eines Umrichters, umfasst. In diesem Fall erfolgt somit eine Ermittlung der Momentanantriebsleistung beispielsweise in der Leistungselektronik, beispielsweise im Umrichter, selbst, insbesondere durch eine Ermittlung des Bezugs elektrischer Energie durch den Umrichter und/oder der Abgabe elektrischer Energie durch den Umrichter über die Zeit. Dabei kann es ausreichend sein, z.B. nur eine Phase eines beispielsweise dreiphasigen Wechselstroms und/oder die Eingangsleistung (z.B. Gleichstrom aus einer Batterie) zu messen.

Ergänzend oder alternativ kann es für den Schritt a) auch vorgesehen sein, dass das Ermitteln des Verlaufes der Momentanantriebsleistung des elektrischen Antriebssystems ein Ermitteln einer Momentanantriebsleistung in einem Bereich des elektrischen Antriebssystems zwischen der elektrischen Energiequelle, insbesondere dem elektrischen Energiespeicher, und einer Leistungselektronik, insbesondere einem Stromrichter, ganz besonders einem Umrichter, erfolgt.

Weiter ergänzend oder alternativ kann es vorgesehen sein, dass im Schritt a) das Ermitteln des Verlaufes einer Momentanantriebsleistung des elektrischen Antriebssystems ein Ermitteln einer von einem Energiespeicher für elektrische Energie an den bzw. in Richtung des Elektromotors abgegebenen Abgabeleistung umfasst. Dies bedeutet beispielsweise, dass die Abgabe elektrischer Energie aus dem elektrischen Energiespeicher über die Zeit ermittelt wird. Auf diese Weise gelingt die Ermittlung im Schritt a) im elektrischen Energiespeicher selbst.

Der Elektromotor, der Stromrichter und/oder der elektrische Energiespeicher können in Form eigener Module ausgebildet sein. Diese Module können bereits einen oder mehrere Sensoren umfassen, über die Messwerte gewonnen werden können, die die Ermittlung der Momentanantriebsleistung bereits ermöglichen, so dass auf diese Weise im Idealfall gegenüber konventionellen Rüttelplatten auf zusätzliche, speziell für die Ermittlung der Momentanantriebsleistung vorgesehene Sensoren verzichtet werden kann. Diese Module können zudem bereits über eine oder mehrere Kommunikationsverbindungen mit einer Steuereinheit, beispielsweise einer Maschinensteuereinheit, in einer Signalübertragungsverbindung stehen, so dass im Idealfall auch auf gegenüber konventionellen Rüttelplatten zusätzliche Signalübertragungsverbindungen verzichtet werden kann oder diese zumindest auf ein Minimum reduziert werden können.

Es ist vorteilhaft, wenn das Ermitteln im Schritt a) innerhalb eines definierten Zeitintervalls erfolgt. Ein definiertes Zeitintervall bezeichnet insbesondere erst einmal ein, insbesondere beispielsweise durch eine Steuereinheit, festgelegtes Zeitintervall. Dies kann die anschließenden Schritte b) und c) vereinfachen und/oder die Aussagekraft der Ermittlung im Schritt a) zur Ableitung einer Information über den Verdichtungszustand im Schritt c) erhöhen. Optimal ist es, wenn die Länge des definierten Zeitintervalls wenigstens einem ganzzahligen Vielfachen der Periodendauer einer Erregerwellenumdrehung entsprechen. Die Abtastrate sollte ganz besonders wenigstens einem Fünffachem, ganz besonders wenigstens einem Zehnfachen einer vorgegebenen Erregerfrequenz entspricht. Die Erregerfrequenz bzw. die mithilfe der Schwingungserregungseinrichtung erzeugte Schwingung zur Verdichtung des Bodens kann beispielsweise im Bereich 30 Hz bis 140 Hz liegen und bezeichnet eine durch eine Motordrehzahl des Elektromotors vorgegebene Ist-Schwingungsfrequenz der Schwingungserregungseinrichtung, insbesondere des oder der Unwuchterreger der Schwingungserregungseinrichtung. Das definierte Zeitintervall kann somit beispielsweise bei einer Erregerfrequenz von 50 Hz insbesondere wenigstens im Bereich von ca. 0,02s bis ca. 0,1s, konkret insbesondere bei wenigstens 0,04s, und bei einer Erregerfrequenz von 140 Hz im Bereich von ca. 0,01s bis 0,07s, konkret insbesondere bei wenigstens 0,0143s, liegen. Beispielsweise eine Verlängerung des definierten Zeitintervalls ist möglich und erhöht die Genauigkeit insbesondere der Frequenzskala, erhöht aber gleichzeitig auch das Datenvolumen. Dies verdeutlicht, dass im Umfang des erfindungsgemäßen Verfahrens eine vergleichsweise hochfrequente und damit nahezu in Echtzeit erfolgende Ermittlung des Verlaufes der Momentanantriebsleistung bevorzugt ist.

Es ist möglich, dass das Ermitteln im Schritt a) innerhalb eines hinsichtlich der Zeitspanne konstanten definierten Zeitintervalls erfolgt. Dies bedeutet, dass die zeitliche Dauer des Messintervalls unabhängig von den Betriebsbedingungen der Rüttelplatte konstant ist. Alternativ kann es vorgesehen sein, dass das Ermitteln im Schritt a) innerhalb eines hinsichtlich der Zeitspanne dynamisch veränderbaren definierten Zeitintervalls erfolgt. Dies kann insbesondere bedeuten, dass das Zeitintervall mit steigender Erregerfrequenz verkürzt und im Gegenzug mit sinkender Erregerfrequenz verlängert wird. Eine dynamische Anpassung des Zeitintervalls, insbesondere beispielsweise in Abhängigkeit der aktuellen Erregerfrequenz der Schwingungserregungseinrichtung, kann beispielsweise durch eine Steuereinheit der Rüttelplatte selbsttätig im laufenden Betrieb der Rüttelplatte vorgenommen werden. Mithilfe einer dynamischen Anpassung des definierten Zeitintervalls kann das Messintervall des Schrittes a) an eine oder mehrere sich im Betrieb der Rüttelplatte ändernde Betriebs- und/oder Umgebungsbedingungen angepasst werden.

Ideal ist es, wenn das Ermitteln im Schritt a) sowie auch die sich daran anschließenden Schritte b) und c) im laufenden Verdichtungsbetrieb der Rüttelplatte dauerhaft wiederholend bzw. repetitiv erfolgen. Durch das Durchlaufen der Schritte a) bis c) in einer Dauerschleife gelingt es, über den gesamten Zeitraum des Verdichtungsbetriebes hinweg Informationen zum Verdichtungszustand des Bodenuntergrundes und/oder zur Veränderung des Verdichtungszustandes des Bodenuntergrundes an den Bediener der Rüttelplatte zur Verfügung zu stellen. Es kann vorgesehen sein, dass sich eine Messung gemäß Schritt a) unmittelbar an eine vorhergehende Messung gemäß Schritt a) anschließt. Es kann allerdings auch ein Zeitfenster zwischen zwei aufeinanderfolgende Ermittlungen gemäß Schritt a) definiert werden, innerhalb dessen keine Messung gemäß Schritt a) erfolgt.

Eine Information zum Verdichtungszustand kann beispielsweise die Angabe eines abgeschätzten Verdichtungsgrades, beispielsweise in % von einem maximalen Verdichtungsgrad, sein. Ergänzend oder alternativ kann es sich hierbei um eine abgeschätzte Bodensteifigkeit bzw. eine abgeschätzte relative Verdichtung handeln bzw. ermittelt werden, ob eine weitere Zunahme oder gar eine Abnahme der aktuellen Verdichtung des Bodenuntergrundes erfolgt, wenn der Verdichtungsvorgang weiter fortgesetzt wird.

Eine Information zur Veränderung des Verdichtungszustandes kann beispielsweise eine Angabe sein, ob der aktuelle geschätzte Verdichtungszustand gegenüber einem vormals geschätzten Verdichtungszustand zunimmt, abnimmt oder konstant bleibt. Mithilfe der Information zur Veränderung des Verdichtungszustandes kann somit insbesondere ein aktueller, insbesondere relativer, Verdichtungsfortschritt ermittelt werden.

Zur konkreten Messung im Schritt a) kann es vorgesehen sein, dass ein Erfassen des Verlaufes einer Spannung und einer Stromstärke im elektrischen Antriebssystem mithilfe wenigstens einer Stromleistungssensoreinrichtung erfolgt, beispielsweise mit einem oder mehreren geeigneten Spannungs- und Stromstärkesensoren. Es kann ferner vorgesehen sein, dass diese Messungen in Abhängigkeit von der Zeit erfolgen. Der oder die Sensoren und/oder eine Steuereinheit der Rüttelplatte kann dazu ein geeignetes Zeitmodul umfassen. Damit bilden zusätzlich zur Zeitkomponente rein auf Betriebsparameter des elektrischen Antriebssystems bezogene Messparameter die Grundlage für die Schritte b) und c) und damit für die resultierende Ableitung von Informationen zum Verdichtungszustand und/oder zur Veränderung des Verdichtungszustandes des Bodenuntergrundes. Das Messen kann insbesondere am Ausgang einer Leistungselektronik, insbesondere am Ausgang eines Inverters bzw. Umrichters erfolgen.

Idealerweise werden mithilfe der Stromleistungssensoreinrichtung erfasste Stromleistungsdaten, insbesondere Spannungs- und/oder Strom- und/oder Zeitdaten, an eine Steuereinheit, insbesondere der Rüttelplatte, zur Durchführung der Schritte b) und c) übermittelt. Das Übermitteln kann kabellos und/oder kabelgebunden erfolgen. Es kann zudem vorgesehen sein, dass die Steuereinheit von der übrigen Rüttelplatte im Verdichtungsbetrieb mitgeführt wird. Es kann aber auch vorgesehen sein, dass die Rüttelplatte ein Maschinenmodul, umfassend insbesondere die Bodenkontaktplatte, das elektrische Antriebssystem und die Schwingungserregungseinrichtung, und ein, insbesondere gegenüber dem Maschinenmodul separat handhabbares, Anzeigemodul aufweist. Für diesen Fall kann es vorgesehen sein, dass die Messdaten, insbesondere wie vorstehend erwähnt, von dem Maschinenmodul an das Anzeigemodul übertragen werden, das beispielsweise unabhängig von dem Maschinenmodul von dem Bediener der Rüttelplatte mitgeführt werden kann. Bei dem Anzeigemodul kann es sich beispielsweise um eine Fernbedienung und/oder ein Smartdevice, wie beispielsweise ein Tablet oder ein Smartphone, handeln. Die Steuereinheit zur Durchführung der Schritte b) und c) kann Teil des Maschinenmoduls und/oder des Anzeigemoduls sein.

Das Ermitteln der Frequenzanteile im Schritt b) erfolgt idealerweise mithilfe einer Fouriertransformationsanalyse, beispielsweise einer FFT-Analyse ("schnelle FourierTransformation" bzw. *"fast Fourier transform "*)*,* die durch eine Steuereinheit durchgeführt werden kann. Die Steuereinheit kann dazu ein zur Durchführung dieser Rechenoperation geeignetes Computerprogramm aufweisen. Ergänzend oder alternativ kann hier beispielsweise auch auf eine diskrete Fouriertransformation und/oder eine Wavelet-Transformation zurückgegriffen werden, die durch eine entsprechend ausgebildete Steuereinheit durchgeführt werden.

Hinsichtlich des Ableitens einer Aussage eines Verdichtungszustand und/oder einer Verdichtungszustandsänderung des Bodenuntergrundes aus der ermittelten Verteilung von Frequenzanteilen im Schritt c) bestehen verschiedene Möglichkeiten. Das Ableiten muss keine Aussage in quantitativer Hinsicht umfassen, sondern kann sich auch in einer rein qualitativen Aussage, insbesondere im Sinne einer dahingehenden Aussage, ob eine Verdichtung aktuell zunimmt oder nicht, erschöpfen.

Beispielsweise kann der Schritt c) ein Auswerten einer relativen Verteilung von Frequenzanteilen, insbesondere innerhalb eines und/oder mehrerer definierter Frequenzbereiche, umfassen. Wie vorstehend bereits erwähnt, nehmen bei steigender Bodensteifigkeit die Frequenzanteile im vergleichsweise hochfrequenten Bereich zu bzw. sinkt beispielsweise der der aktuellen Erregerfrequenz entsprechende Frequenzanteil. Der vergleichsweise hochfrequente Bereich liegt somit oberhalb der aktuellen Erregerfrequenz der Schwingungserregungseinrichtung und kann insbesondere im Bereich von 180Hz bis 270Hz liegen.

Ergänzend oder alternativ kann der Schritt c) auch zumindest ergänzend eine Einbeziehung einer absoluten Momentanantriebsleistung durch den Elektromotor und/oder einer Leistungsabgabe von der elektrischen Energiequelle, insbesondere einem oder mehrerer elektrischer Energiespeicher, umfassen. Die absolute Momentanantriebsleistung kann dabei die Verbrauchsleistung und/oder Umwandlungsleistung und/oder Abgabeleistung wie vorstehend beschrieben sein. Über die Einbeziehung einer absoluten Momentanantriebsleistung kann die Ableitung insbesondere einer quantitativen Aussage zum Verdichtungszustand des Bodens und/oder zur Veränderung eines Verdichtungszustandes des Bodens erleichtert werden.

Weiter ergänzend oder alternativ ist es im Schritt c) auch möglich, dass ein Auswerten eines oder mehrerer Verhältnisse von Frequenzanteilen, insbesondere im Vorfeld definierter bestimmter Frequenzanteile relativ zueinander, erfolgt. Dies kann beispielweise unter Einbeziehung der aktuellen Erregerfrequenz einerseits und andererseits einem oder mehreren ganzzahligen Vielfachen der Erregerfrequenz erfolgen. Sinkt beispielsweise das Verhältnis der Frequenzanteile "Erregerfrequenz" zu "ein oder mehrere ganzzahlige Vielfache der Erregerfrequenz", ist dies ein Indikator dafür, dass der Verdichtungszustand des Bodenuntergrundes zunimmt und umgekehrt.

Es ist ebenfalls ergänzend oder alternativ auch möglich, im Schritt c) ein Auswerten einer absoluten Höhe von einem oder mehreren Frequenzanteilen durchzuführen. So kann beispielsweise, insbesondere in Bezug auf eine definierte Erregerfrequenz, vorab ein Grenzwert für einen oder mehrere Frequenzanteile definiert werden, bei dessen Erreichen und/oder Überschreiten eine ausreichende Verdichtung des Bodenuntergrundes angenommen wird. Ein solcher Grenzwert kann auch für ein oder mehrere Verhältnisse von zwei oder mehr Frequenzanteilen festgelegt werden.

Grundsätzlich können zum Ableiten einer Aussage über einen Verdichtungszustand und/oder eine Verdichtungszustandsänderung des Bodenuntergrundes im Schritt c) auch über die ermittelte Momentanantriebsleistung im Schritt a) und die ermittelte Verteilung von Frequenzanteilen im ermittelten Verlauf der Momentanantriebsleistung des elektrischen Antriebssystems im Schritt b) hinaus noch weitere Messwerte zu Betriebsparametern der Rüttelplatte mit einbezogen werden, wie beispielsweise Beschleunigungsmessungen an der Bodenkontaktplatte und/oder an einem mit der Bodenkontaktplatte über eine Schwingungsdämpfungseinrichtung verbundenen Oberbau, Abstandsmessungen zwischen der Bodenkontaktplatte und dem Oberbau und/oder Drehmomentmessungen an einem oder mehreren mechanisch belasteten Elementen der Schwingungserregungseinrichtung. Besonders bevorzugt ist es jedoch, wenn im Schritt c) ausschließlich auf die in den Schritten a) und b) ermittelte Verteilung von Frequenzanteilen zurückgegriffen wird. Auf diese Weise kann das Gesamtsystem vergleichsweise einfach gehalten werden und gleichzeitig eine für den Betrieb der Rüttelplatte in der Regel hinreichend genaue Aussage über einen Verdichtungszustand und/oder eine Verdichtungszustandsänderung des Bodenuntergrundes getroffen werden.

Besonders bevorzugt ist es, wenn das Ableiten einer Aussage im Schritt c) auf der Grundlage eines Auftretens und/oder eines Ausmaßes eines Auftretens eines oder mehrerer gegenüber einer vorgegebenen Erregerfrequenz der Schwingungserregungseinrichtung im Schritt b) ermittelter Oberschwingungsfrequenzanteile erfolgt. Hier können ein oder mehrere Grenzwertschwellen definiert werden, ab deren jeweiligen Überschreiten das Vorhandensein einer auftretenden Oberschwingungsfrequenz angenommen wird.

Ergänzend oder alternativ kann das Ableiten einer Aussage im Schritt c) auf der Grundlage eines Verhältnisses wenigstens zweier gegenüber einer vorgegebenen Erregerfrequenz der Schwingungserregungseinrichtung im Schritt b) ermittelter Oberschwingungsfrequenzanteile und/oder auf der Grundlage eines Verhältnisses eines Frequenzanteils einer vorgegebenen Erregerfrequenz relativ zu einem oder mehreren Oberschwingungsfrequenzanteilen erfolgen.

Besonders gut gelingt der Schritt c) beispielsweise durch ein Vergleichen der ermittelten Verteilung von Frequenzanteilen gegenüber einer oder mehrerer vorgegebener Referenzverteilungen. In diesem Fall kann es vorgesehen sein, dass eine aktuell ermittelte Verteilung von Frequenzanteilen, insbesondere ein aktuell ermitteltes Frequenzspektrum, beispielsweise mit einer mehrere Referenzverteilungen, insbesondere Referenzfrequenzspektren, umfassenden Bibliothek verglichen wird, beispielsweise mithilfe mathematischer Ähnlichkeitsanalysen oder vergleichbarer, insbesondere durch eine Steuereinheit der Rüttelplatte durchzuführender Rechenoperationen. Die Referenzverteilungen können beispielsweise vorab unter definierten Testbedingungen ermittelt und in einer Steuereinheit der Rüttelplatte zu Vergleichszwecken in einer Speichereinrichtung der Rüttelplatte, insbesondere der Steuereinheit, hinterlegt werden. Ergänzend oder alternativ kann hier auch auf Methoden des maschinellen Lernens zurückgegriffen werden, um beispielswiese charakteristische Merkmale des oder der Frequenzspektren zu identifizieren und/oder zu nutzen, so dass nicht notwendigerweise explizite Vergleichskriterien formuliert werden müssen.

Die Referenzverteilungen können ergänzend oder alternativ jedoch auch im laufenden Betrieb der Rüttelplatte erfasst und in einer Steuereinheit der Rüttelplatte hinterlegt werden. Auf diese Weise ist es beispielsweise möglich, eine einer Zielverdichtung entsprechende Referenzverteilung vor Ort an einer Referenzstelle zu definieren und anschließend ein über die Referenzstelle hinausgehendes Areal bis zum Erreichen dieser Referenzverteilung zu verdichten. Auf diese Weise gelingt beispielsweise vergleichsweise einfach eine gleichmäßige Verdichtung des Bodenuntergrundes einer verhältnismäßig großen Bodenoberfläche. Es ist ergänzend oder alternativ auch möglich ein Testintervall, beispielsweise per Knopfdruck ausgelöst, zu definieren, innerhalb dessen zunächst eine erste Messung über ein erstes Zeitintervall erfolgt und anschließend, idealerweise beim wiederholten Überfahren desselben Bereiches, ermittelt und angezeigt wird, ob aktuell eine demgegenüber veränderte, insbesondere höhere oder niedrigere, Bodensteifigkeit ermittelt wird.

Es versteht sich, dass die Steuereinheit zur Durchführung dieser Vergleichsoperation ein geeignetes Computerprogramm umfassen kann. Es kann somit vorgesehen sein, dass eine aktuelle ermittelte Verteilung der Frequenzanteile vergleichbar mit einem Fingerabdruckvergleich mit einer Vielzahl verfügbarer, beispielsweise in der Steuereinheit hinterlegter, Referenzverteilungen verglichen und ein derjenigen Referenzverteilung mit der aktuell höchsten Ähnlichkeit zur aktuell ermittelten Referenzverteilung zugrundeliegender Verdichtungszustand als Verdichtungszustand des aktuell verdichteten Bodenuntergrundes angenommen wird.

Es ist möglich, dass das Vergleichen in Abhängigkeit einer Vorgabe eines oder mehrerer Bodenparameter erfolgt. In diesem Fall kann die mehrere Referenzverteilungen umfassende Bibliothek somit zwei oder mehrere Unterkataloge an Referenzverteilungen umfassen, wobei die Unterkataloge einem oder mehreren bestimmten Bodenparametern und/oder Bereichen von Bodenparametern zugeordnet sein können. Ein solcher Bodenparameter kann beispielsweise ein Charakteristikum des aktuellen Bodenuntergrundmaterials sein, wie beispielsweise eine Unterscheidung zwischen einem bindigen Boden und einem nichtbindigen Boden, und/oder ein Typ des Bodens, wie beispielsweise Lehm, Sand, Kies, Erdreich etc., und/oder eine Feuchtigkeit des Bodens, wie beispielsweise trocken oder feucht, etc.

Es kann vorgesehen sein, dass den Schritten a) bis c) vorgelagert ein Eingeben und/oder Definieren eines oder mehrerer Bodenparameter, insbesondere manuell durch einen Bediener, erfolgt. Es ist dann möglich, dass auf diese Weise eine Auswahl eines Unterkataloges an Referenzverteilungen aus der Vielzahl der verfügbaren Unterkataloge, insbesondere durch eine Steuereinheit der Rüttelplatte, vorgenommen wird. Es ist jedoch auch möglich, dass die Steuereinheit selbst hier eine solche Auswahl vornimmt, insbesondere beispielsweise erneut aufgrund bestehender Ähnlichkeiten im Verdichtungsfortschritt etc.

Der Betrieb einer Rüttelplatte kann ein Verstellen eines Kraftrichtungsvektors einer Schwingungsamplitude der Schwingungserregungseinrichtung umfassen, beispielsweise, wenn die Rüttelplatte von einem Vorwärtsfahrbetrieb hin zu einem Standrüttelbetrieb oder Rückwärtsfahrbetrieb umgeschaltet wird. Das Verstellen des Kraftrichtungsvektors kann dazu relativ zur übrigen Rüttelplatte und insbesondere relativ zum Bodenuntergrund erfolgen. Eine Veränderung des Kraftrichtungsvektors kann die Verteilung der Frequenzanteile beeinflussen. Es ist daher vorteilhaft, wenn im Schritt c) ein Einbeziehen eines Kraftrichtungsvektors der Schwingungserregungseinrichtung und/oder einer Veränderung des Kraftrichtungsvektors der Schwingungserregungseinrichtung erfolgt. Das Einbeziehen kann beispielsweise durch einen Rückgriff auf bestimmten Stellpositionen des Kraftrichtungsvektors zugewiesenen Unterkatalogen erfolgen.

Das erfindungsgemäße Verfahren kann schließlich auch ein Anzeigen der im Schritt c) abgeleiteten Aussage über einen Verdichtungszustand und/oder eine Verdichtungszustandsänderung des Bodenuntergrundes aus der ermittelten Verteilung von Frequenzanteilen umfassen. Das Anzeigen kann insbesondere das Anzeigen mithilfe einer visuell wahrnehmbaren Anzeige an einer Anzeigeeinrichtung umfassen. Es kann vorgesehen sein, dass mithilfe der Anzeigeeinrichtung allein angezeigt wird, ob ein Verdichtungsgrad bzw. die Verdichtung des Bodenuntergrundes aktuell zunimmt, stagniert oder abnimmt. Es kann ferner vorgesehen sein, dass bei einer Anzeige einer Zunahme und/oder Abnahme eines Verdichtungsgrades des Bodenuntergrundes ferner noch eine Differenzierung zwischen einer vergleichsweise schnellen und einer vergleichsweise langsamen Zunahme und/oder Abnahme erfolgt. Ergänzend oder alternativ können auch konkret abgeschätzte, mit einer aktuellen Bodensteifigkeit zumindest annähernd korrelierende Zahlenwerte oder vergleichbares angezeigt werden.

Ergänzend oder alternativ zu dem vorstehend erläuterten erfindungsgemäßen Verfahren gelingt die Lösung der Aufgabe auch ergänzend oder alternativ durch ein Verfahren zur Ermittlung einer Verdichtung eines Bodenuntergrundes im Betrieb einer Rüttelplatte, wobei hier auf eine Ermittlung eines Ausmaßes an Regelungseingriffen der Motorsteuerung zur Aufrechterhaltung einer vorgegebenen Drehzahl des Elektromotors zurückgegriffen werden kann. Hinsichtlich möglicher Ausgestaltungen der Rüttelplatte an sich, insbesondere zur Durchführung des vorliegenden Verfahrens, wird insbesondere auch auf die vorhergehenden Angaben Bezug genommen. Auch hier kann die Rüttelplatte eine Bodenkontaktplatte und eine auf der Bodenkontaktplatte angeordnete Schwingungserregungseinrichtung umfassen, die von einem elektrischen Antriebssystem mit einem Elektromotor angetrieben wird. Der Elektromotor ist hinsichtlich seiner aktuellen Motordrehzahl von einer Motorsteuerung regelbar, insbesondere derart, dass die Ist-Drehzahl kontinuierlich an eine Soll-Drehzahl angepasst wird. Dies kann über Regeleingriffe der Motorsteuerung erfolgen. Es versteht sich, dass dazu in oder mehrere geeignete Sensoren, beispielsweise Drehzahl- und/oder Positionssensoren, zum Messen einer Ist-Drehzahl vorgesehen sein können und/oder eine Ist-Drehzahl beispielsweise aus einem Maschinenmodell errechnet wird.

Für dieses Verfahren kann es nun vorgesehen sein, dass in einem Schritt a) ein Ermitteln eines Ausmaßes an Regelungseingriffen der Motorsteuerung zur Aufrechterhaltung einer vorgegebenen Soll-Motordrehzahl erfolgt und in einem Schritt b) ein Ableiten einer Aussage über einen Verdichtungszustand und/oder eine Verdichtungszustandsänderung des Bodenuntergrundes aus dem ermittelten Ausmaß an Regelungseingriffen der Motorsteuerung zur Aufrechterhaltung der vorgegebenen Soll-Motordrehzahl erfolgt. In diesem Fall können somit Regelabweichungen der Drehzahlregelung durch die Motorsteuerung als Messgröße genutzt werden. Mit steifer werdendem Bodenuntergrund steigt der Regelaufwand, um trotz der zunehmenden stoßartigen auf das Erregersystem wirkenden Kräfte eine gleichbleibende Drehzahl zu gewährleisten. Insofern dient in diesem Fall das Ausmaß, wie stark die Motorsteuerung korrigierend eingreifen muss, um die Drehzahl des Elektromotors konstant zu halten, als Maß für die Ableitung einer Aussage über den Verdichtungszustand und/oder die Verdichtungszustandsänderung des Bodenuntergrundes im laufenden Betrieb der Rüttelplatte.

Diese alternative Weiterbildung kann mit einzelnen und/oder mehreren zum vorhergehenden Verfahren genannten Merkmalen kombiniert werden.

Ein weiterer Aspekt der Erfindung betrifft eine Rüttelplatte zur Bodenverdichtung. Die Rüttelplatte kann insbesondere zur Durchführung des vorstehend beschriebenen erfindungsgemäßen Verfahrens, insbesondere auch inklusive einzelner oder mehrerer Aspekte bevorzugter Weiterbildungen, ausgebildet sein.

Hinsichtlich möglicher konstruktiver Merkmale und Weiterbildungen der Rüttelplatte an sich wird ergänzend auf die zum erfindungsgemäßen Verfahren bereits beschriebenen möglichen Vorrichtungsmerkmale der Rüttelplatte Bezug genommen.

Die Rüttelplatte kann somit eine Bodenkontaktplatte, insbesondere wie vorstehend bereits beschrieben, umfassen. Über die Bodenkontaktplatte steht die Rüttelplatte in körperlichem Kontakt mit der Oberfläche des zu verdichtenden Bodenuntergrundes. Die Rüttelplatte kann einen, insbesondere über Dämpfungselemente schwingungsgedämpft, mit der Bodenkontaktplatte verbundenen Oberbau aufweisen. Dieser kann tragrahmenartig ausgebildet sein und beispielsweise eine oder mehrere Komponenten des nachstehend noch näher beschriebenen elektrischen Antriebssystems lagern. Die Rüttelplatte kann ergänzend oder alternativ einen, insbesondere am Oberbau angelenkten, Führungsbügel und/oder eine Führungsdeichsel umfassen, über den/die ein Bediener die Rüttelplatte im Arbeitsbetrieb händisch führen kann. Ebenfalls ergänzend oder alternativ kann es vorgesehen sein, dass die Rüttelplatte ein Maschinenmodul und ein separat zum Maschinenmodul handhabbares Anzeige- und/oder Bedienmodul umfasst und auf diese Weise auch fernsteuerbar sein kann.

Teil der Rüttelplatte ist ferner eine, insbesondere unmittelbar an der Bodenkontaktplatte angeordnete, Schwingungserregungseinrichtung. Die Schwingungserregungseinrichtung kann diejenige Einrichtung der Rüttelplatte bezeichnen, auf die unmittelbar die Erzeugung der für die Verdichtung des Bodenuntergrundes vorgesehenen Schwingungen zurückgeht. Die Schwingungserregungseinrichtung kann dazu insbesondere einen oder mehrere Unwuchterreger aufweisen. Jeder Unwuchterreger kann eine um eine Rotationsachse rotierbare Erregerwelle aufweisen, an der eine bezüglich der Rotationsachse exzentrisch gelagerte Unwuchtmasse angeordnet ist, so dass im Rotationsbetrieb um die jeweilige Rotationsachse wirkende Zentrifugalkräfte generiert werden können. Ein solcher Unwuchterreger für sich kann auch als Kreiserreger bezeichnet werden. Bei einer Kombination und einem gleichzeitigen Betrieb von zwei oder mehr solcher Unwuchterreger auf einer gemeinsamen Bodenkontaktplatte können in an sich bekannter Weise entlang eines Kraftrichtungsvektors wirkende, im Wesentlichen lineare Schwingungen, als resultierende Schwingung der gesamten Schwingungserregungseinrichtung erzeugt werden. Dies wird auch als Richtschwinger bezeichnet. Die Unwuchtmasse eines oder mehrerer der Unwuchterreger können ein oder mehrere relativ zueinander verstellbare Unwuchtmasseelemente aufweisen, um bei vom Betrag her gleicher Drehzahl der Erregerwelle verschiedene resultierende Schwingungsamplituden zu erzeugen. Der Drehzahl der Erregerwelle entspricht insbesondere der vorstehend bereits erwähnten Erregerfrequenz.

Teil der Rüttelplatte kann schließlich ein elektrisches Antriebssystem mit einem Elektromotor zum Antrieb der Schwingungserregungseinrichtung sowie einer elektrischen Energiequelle zur Versorgung des Elektromotors mit elektrischer Antriebsenergie sein.

Der Elektromotor kann insbesondere direkt mit der Erregerwelle verbunden sein, so dass der Elektromotor als Direktantrieb wirkt. Ergänzend oder alternativ kann der Elektromotor ferner zusammen mit der Schwingungserregungseinrichtung direkt an bzw. auf der Bodenkontaktplatte, insbesondere auf deren Oberseite, angeordnet sein. Bei dem Elektromotor kann es sich insbesondere beispielsweise um einen BLDC-Elektromotor handeln

Bei der elektrischen Energiequelle kann es sich um einen Anschluss an eine externe Energiequelle oder aber insbesondere um einen oder mehrere elektrische Energiespeicher, insbesondere einen oder mehrere Akkumulatoren, handeln. Es ist somit bevorzugt, wenn die elektrische Energiequelle ein, insbesondere an einem gegenüber der Bodenkontaktplatte schwingungsgedämpften Oberbau gelagerter, elektrischer Energiespeicher ist.

Teil des elektrischen Antriebssystems können ferner weitere Elemente sein, wie beispielsweise eine Umformeinrichtung, wie vorstehend bereits beschrieben, worauf insbesondere auch an dieser Stelle Bezug genommen wird, und/oder weitere Komponenten. Die Umformeinrichtung kann zur Umwandlung einer Frequenz und/oder Amplitude einer von der elektrischen Energiequelle bezogenen Spannung und/oder einer Stromstärke ausgebildet und beispielsweise ein Stromrichter oder Umrichter sein.

Die Rüttelplatte und insbesondere das elektrische Antriebssystem kann derart ausgebildet sein, dass die Erfassung der Momentanantriebsleistung in einem Bereich des elektrischen Antriebssystems erfolgt, insbesondere in einem Bereich, der zwischen der Umformeinrichtung und dem der elektrischen Energiequelle liegt, und/oder in einem Bereich liegt, der zwischen der Umformeinrichtung und dem Elektromotor ist.

Für die erfindungsgemäße Rüttelplatte kann es vorgesehen sein, dass sie eine Einrichtung zum Ermitteln eines Verlaufes einer Momentanantriebsleistung des elektrischen Antriebssystems umfasst. Mithilfe dieser Einrichtung kann es somit möglich sein, eine aktuelle Momentanantriebsleistung und deren Veränderung über einen definierten Zeitraum hinweg zu ermitteln. Dazu kann diese Einrichtung eine einen oder mehrere geeignete Sensoren umfassende Sensoreinrichtung, insbesondere umfassend wenigstens eine Einrichtung zur Ermittlung einer Stromleistung und/oder einen Stromstärkesensor und/oder einen Spannungssensor aufweisen.

Teil der Rüttelplatte kann eine Steuereinheit zum Ermitteln einer Verteilung von Frequenzanteilen aus dem ermittelten Verlauf der Momentanantriebsleistung sowie zum Ableiten einer Aussage über einen Verdichtungszustand und/oder eine Verdichtungszustandsänderung des Bodenuntergrundes aus der ermittelten Verteilung von Frequenzanteilen sein. Die Steuereinheit kann insbesondere wenigstens zur Durchführung der Schritte b) und c) des erfindungsgemäßen Verfahrens ausgebildet sein. Bei der Steuereinheit kann es sich insbesondere um eine Computereinrichtung handeln, die eine oder mehrere zur Durchführung eines oder mehrerer der vorstehend beschriebenen Schritte geeignete Computerprogramme aufweist.

Die Einrichtung zum Ermitteln eines Verlaufes der Momentanantriebsleistung des elektrischen Antriebssystems der Rüttelplatte kann eine Stromsensoreinrichtung, insbesondere umfassend wenigstens einen Spannungssensor und wenigstens einen Stromstärkesensor, sein.

Optimal kann es sein, wenn die Steuereinheit eine Speichereinrichtung umfasst, in der eine oder mehrere vorgegebene Referenzverteilungen, insbesondere Referenzfrequenzspektren, abgespeichert sind. Diese können beispielsweise auch in verschiedene, insbesondere spezifisch einem oder mehreren Boden- und/oder Betriebsparametern zugeordnete, Unterkataloge untergliedert und gruppiert sein. Die Steuereinheit kann ein Vergleichsmodul umfassen, das derart ausgebildet ist, dass es eine aktuell ermittelte Verteilung von Frequenzanteilen oder ein aktuell ermitteltes Frequenzspektrum mit einem oder mehreren der vorgegebenen Referenzverteilungen und/oder Referenzfrequenzspektren vergleicht, insbesondere in der Art, wie vorstehend zum erfindungsgemäßen Verfahren beschrieben.

Es ist möglich, dass die Rüttelplatte eine Anzeigeeinrichtung aufweist, die derart ausgebildet ist, dass sie einen Verdichtungszustand und/oder eine Verdichtungszustandsänderung des Bodenuntergrundes aus der ermittelten Verteilung von Frequenzanteilen anzeigt. Die Anzeigeeinrichtung kann fest mit der übrigen Rüttelplatte verbunden sein. Es ist ergänzend oder alternativ auch möglich, dass die Rüttelplatte ein Maschinenmodul und ein gegenüber dem Maschinenmodul separat handhabbares Anzeigemodul aufweist. Bei dem Anzeigemodul kann es sich beispielsweise um ein Smartdevice, insbesondere um ein Smartphone oder ein Tablet, handeln. Das Anzeigemodul und das Maschinenmodul können jeweils eine Kommunikationseinrichtung aufweisen, über die eine, insbesondere kabellose, Datenübertragungsverbindung zwischen diesen beiden Modulen erfolgt.

Die Rüttelplatte kann ferner eine Motorsteuereinheit aufweisen, die zur Steuerung und insbesondere Regelung einer Motordrehzahl ausgebildet ist, insbesondere zur Anpassung und Aufrechterhaltung einer Ist-Drehzahl des Elektromotors an eine der vorgegebenen Erregerfrequenz entsprechende Soll-Drehzahl.

Es kann eine Bedieneinrichtung von der Rüttelplatte umfasst sein, über die ein Bediener zur Veränderung eines Kraftrichtungsvektors der Schwingungserregungseinrichtung und/oder einer vorgegebenen Erregerfrequenz und/oder eines oder mehrerer weiterer Betriebsparameter der Rüttelplatte Bedienvorgaben eingeben kann, die an die Steuereinheit und/oder die Motorsteuereinheit übermittelt werden. Die Steuereinheit, die insbesondere zur Durchführung der Schritte b) und c) des erfindungsgemäßen Verfahrens ausgebildet sein kann, und die Motorsteuereinheit bzw. Motorsteuereinheit können als eine gemeinsame Steuereinheit ausgebildet sein.

Die Erfindung betrifft ergänzend oder alternativ eine Rüttelplatte, umfassend eine Bodenkontaktplatte, eine an der Bodenkontaktplatte angeordnete Schwingungserregungseinrichtung, ein elektrisches Antriebssystem mit einem Elektromotor zum Antrieb der Schwingungserregungseinrichtung sowie einer elektrischen Energiequelle zur Versorgung des Elektromotors mit elektrischer Antriebsenergie, eine Einrichtung zum Ermitteln eines Ausmaßes an Regelungseingriffen der Motorsteuerung zur Aufrechterhaltung einer vorgegebenen Soll-Motordrehzahl und eine Steuereinheit zum Ableiten einer Aussage über einen Verdichtungszustand und/oder eine Verdichtungszustandsänderung des Bodenuntergrundes aus dem ermittelten Regelungsaufwand. Es ist bevorzugt, wenn die Rüttelplatte zur Durchführung des vorstehend beschriebenen Verfahrens ausgebildet ist, bei dem in einem Schritt a) ein Ermitteln eines Ausmaßes an Regelungseingriffen der Motorsteuerung zur Aufrechterhaltung einer vorgegebenen Soll-Motordrehzahl erfolgt und bei dem in einem Schritt b) ein Ableiten einer Aussage über einen Verdichtungszustand und/oder eine Verdichtungszustandsänderung des Bodenuntergrundes aus dem ermittelten Ausmaß an Regelungseingriffen der Motorsteuerung zur Aufrechterhaltung der vorgegebenen Soll-Motordrehzahl erfolgt.

Diese Rüttelplatte kann mit einem oder mehreren Merkmalen der vorhergehend erläuterten Rüttelplatte kombiniert werden.

Die Erfindung wird nachstehend anhand der in den Figuren gezeigten Ausführungsbeispiele näher erläutert. Es zeigen schematisch:
- Fig. 1: eine Seitenansicht auf eine Rüttelplatte;
- Fig. 2: eine Funktionsansicht auf eine Rüttelplatte;
- Fig. 3: ein Beispiel eines Verlaufs einer Momentanantriebsleistung eines elektrischen Antriebssystems einer Rüttelplatte;
- Fig. 4 bis 8: Beispiele verschiedener Verteilungen von Frequenzanteilen ausgehend von einem vergleichsweise weichen Bodenuntergrund (Fig. 3) ansteigend bis hin zu einem vergleichsweise steifen Bodenuntergrund (Fig. 8);
- Fig. 9: eine schematische Darstellung eines Ableitens einer Aussage über einen Verdichtungszustand und/oder eine Verdichtungszustandsänderung des Bodenuntergrundes aus einer ermittelten Verteilung von Frequenzanteilen; und
- Fig. 10: eine graphische Darstellung eines Ausmaßes an Regelungseingriffen der Motorsteuerung zur Aufrechterhaltung einer vorgegebenen Soll-Motordrehzahl bei verschiedenen Verdichtungszuständen eines Bodenuntergrundes;
- Fig. 11: ein Ablaufdiagramm eines Verfahrens zur Ermittlung einer Verdichtung eines Bodenuntergrundes im Betrieb einer Rüttelplatte; und
- Fig. 12: ein Ablaufdiagramm eines alternativen Verfahrens zur Ermittlung einer Verdichtung eines Bodenuntergrundes im Betrieb einer Rüttelplatte

Gleiche beziehungsweise gleich wirkende Bauteile sind in den Figuren mit den gleichen Bezugszeichen bezeichnet. Sich wiederholende Bauteile sind nicht notwendigerweise in jeder Figur gesondert bezeichnet.

Figur 1 zeigt in einer Seitenansicht eine Rüttelplatte 1. Die Rüttelplatte 1 kann eine Bodenkontaktplatte 2 aufweisen, über die sie auf einem Bodenuntergrund 3 aufsteht. Die Rüttelplatte 1 kann einen über Dämpfungselemente mit der Bodenkontaktplatte 2 verbundenen Oberbau 4 aufweisen, der als Tragrahmen für ein oder mehrere weitere Komponenten der Rüttelplatte 1 dienen kann. Die Rüttelplatte 1 kann ferner ein elektrisches Antriebssystem 5 mit einem Elektromotor 6 und einer elektrischen Energiequelle 7 sowie eine Schwingungserregungseinrichtung 9 aufweisen. Teil des elektrischen Antriebssystem 5 kann eine Umformeinrichtung 8, insbesondere ein Stromrichter, sein. Bei der elektrischen Energiequelle 7 kann es sich um einen Verbindungsanschluss an eine externe elektrische Energiequelle oder um einen oder mehrere Energiespeicher für elektrische Energie handeln.

Die Rüttelplatte 1 kann ferner eine Schwingungserregungseinrichtung 9 aufweisen. Diese kann einen oder mehrere Unwuchterreger 10 und 10' umfassen. Der eine oder die mehreren Unwuchterreger 10 und/oder 10' können direkt mit der Bodenkontaktplatte 2 verbunden sein. Der oder die Unwuchterreger 10 und/oder 10' können jeweils eine in der Fig. 1 nicht näher gezeigte Erregerwelle aufweisen, auf der jeweils eine Unwuchtmasse angeordnet ist, und im Betrieb der Rüttelplatte um eine Rotationsachse der Erregerwelle rotieren und dadurch die für den Verdichtungsbetrieb gewünschten Schwingungen erzeugen und an die Bodenkontaktplatte 2 übertragen.

Sofern die Rüttelplatte zwei und mehr Unwuchterreger 10, 10' aufweist, kann der Rotationsbetrieb dieser Unwuchterreger 10, 10' derart zueinander koordiniert werden, dass die resultierende und auf die Bodenkontaktplatte 2 übertragene Gesamtschwingung einen Kraftrichtungsvektor 12 aufweist. Dazu kann es beispielsweise vorgesehen sein, dass die Rotationsrichtung der beiden Unwuchterreger 10, 10' zueinander gegenläufig ist bzw. der eine Unwuchterreger 10 sich im Uhrzeigersinn und der anderen Unwuchterreger 10' sich entgegen dem Uhrzeigersinn dreht. Der Kraftrichtungsvektor 12 kann festgelegt sein und beispielsweise gegenüber einer Vertikalen in Vorwärtsrichtung A nach vorn geneigt sein, so dass sich die Rüttelplatte 1 im Verdichtungsbetrieb selbsttätig in Arbeitsrichtung A bewegt. Die Rüttelplatte 1 ist dann vorwärtslaufend, wie mit dem zum Vorwärtslauf 11 angegeben Kraftrichtungsvektor 12 dargestellt und bewegt sich im Verdichtungsbetrieb aus eigenem Antrieb in Vorwärtsrichtung A. Die Schwingungserregungseinrichtung 9 kann allerdings auch derart ausgebildet sein, dass der Kraftrichtungsvektor 12 innerhalb eines Verstellbereiches 14 veränderbar ist, beispielsweise durch entsprechende Bedienvorgaben durch einen Bediener. Die Rüttelplatte 1 ist dann als sogenannte reversierbare Rüttelplatte 1 ausgebildet, wie mit dem zur Reversierbarkeit 13 angegebene Verstellbereich in der Fig. 1 angedeutet, und kann sich wahlweise in oder entgegen der Vorwärtsrichtung A aus eigenem Antrieb bewegen oder auch im Betriebsmodus der sogenannten Standrüttelung auf der Stelle vibrieren.

Die Rüttelplatte 1 kann ferner eine Handführungseinrichtung 15 aufweisen. Hierbei kann es sich beispielsweise um einen Führungsbügel oder eine Führungsdeichsel handeln. Diese kann am Oberbau 4 angelenkt sein.

Die Rüttelplatte 1 kann ferner eine Bedieneinrichtung 16 aufweisen, über die ein Bediener der Rüttelplatte Bedieneingaben zum Betrieb der Rüttelplatte 1 vornehmen kann. Diese kann beispielsweise an der Handführungseinrichtung 15 angeordnet sein.

Es kann ergänzend oder alternativ aber auch vorgesehen sein, dass die Rüttelplatte 1 ein Maschinenmodul 17, beispielsweise wie vorstehend beschrieben, und ergänzend ein Anzeige-und/oder Bedienmodul 18 aufweist. Das Anzeige- und/oder Bedienmodul 18 kann als Bedieneinrichtung 16 ausgebildet sein. Bei dem Anzeige- und/oder Bedienmodul 18 kann es sich beispielsweise um eine Fernsteuerung, ein Smartphone und/oder ein Tablet handeln. Sowohl das Maschinenmodul 17 als auch das Anzeige- und/oder Bedienmodul 18 können jeweils eine Kommunikationseinrichtung 19 aufweisen, über die Daten zwischen den beiden Modulen 17 und 18, insbesondere kabellos, austauschbar sind. Dies können beispielsweise über das Anzeige-und/oder Bedienmodul 18 von einem Bediener eingegebene Bedienvorgaben und/oder von einer Steuereinheit 20 der Rüttelplatte 1, insbesondere des Maschinenmoduls 17, ermittelte Auswerteergebnisse, wie nachstehend noch näher erläutert, sein.

Die Rüttelplatte 1 kann eine Anzeigeeinrichtung 21 umfassen, beispielsweise zur Anzeige eines Verdichtungszustandes und/oder einer Veränderung eines Verdichtungszustandes. Diese kann an dem Oberbau 4 oder der Handführungseinrichtung 15 angeordnet sein.

Fig. 2 veranschaulicht weitere Einzelheiten zum möglichen Aufbau einer Rüttelplatte 1. Das elektrische Antriebssystem 5 umfasst eine Übertragungsstrecke 26, über die elektrische Antriebsleistung bzw. elektrische Energie pro Zeiteinheit von der elektrischen Energiequelle 7, optional über eine Umformeinrichtung 8, zum Elektromotor 6 übertragen wird. Die Rüttelplatte 1 kann, beispielsweise zusätzlich zu den vorstehend bereits genannten Komponenten, eine Stromleistungssensoreinrichtung 22. aufweisen. Diese kann einen oder mehrere Einzelsensoren aufweisen, insbesondere wenigstens einen Spannungssensor 23 und wenigstens einen Stromstärkesensor 24. Diese Einzelsensoren und/oder die Stromleistungssensoreinrichtung 22 können jeweils über geeignete Signalübertragungsverbindungen 25 mit der Steuereinheit 20 über eine Signalübertragungsverbindung verbunden sein. Die Stromleistungssensoreinrichtung 22 und/oder der wenigstens eine Spannungssensor 23 und/oder der wenigstens eine Stromstärkesensor 24 können im Bereich des elektrischen Antriebssystems 5, insbesondere inklusive der elektrischen Energiequelle 7 und dem Elektromotor 6, angeordnet sein. Es können auch gleichzeitig mehrere dieser Sensoren vorhanden und an mehreren Stellen innerhalb dieses Bereiches angeordnet sein. Dieser Bereich ist in der Fig. 2 beispielhaft als Messbereich 27 angegeben.

Es kann ferner eine Motorsteuereinheit 28 vorhanden sein, die den Betrieb des Elektromotors 6, insbesondere anhand von Bedienvorgaben durch einen Bediener der Rüttelplatte 1, steuert und regelt. Die Motorsteuereinheit 28 kann über eine Steuerleitung 29 in Kommunikationsverbindung mit dem Elektromotor 6 stehen. Insbesondere kann die Motorsteuereinheit 28 dazu ausgebildet sein, eine zum Antrieb der Schwingungserregungseinrichtung 9 vorgegebene Motorabtriebsdrehzahl im Betrieb der Rüttelplatte 1 möglichst konstant zu halten. Dazu kann die Motorsteuereinheit 28 derart ausgebildet sein, dass sie den aktuellen Energiebezug bzw. die dem Elektromotor 6 aktuell über die Übertragungsstrecke zur Verfügung gestellte Momentanantriebsmotorleistung bzw. Momentanantriebsleistung steuert. Die Motorsteuereinheit 28 kann Teil der Steuereinheit 20 sein und umgekehrt.

Die Steuereinheit 20 empfängt die von der Stromleistungssensoreinrichtung 22 erfassten Messwerte im laufenden Betrieb der Rüttelplatte 1. Die Steuereinheit 20 kann eine Einrichtung 34 zum Ermitteln eines Verlaufes einer Antriebsleistung des elektrischen Antriebssystems 5 umfassen. Teil dieser Einrichtung können ein Zeitglied 30, ein Berechnungsmodul 31, eine Speichereinrichtung 32 sowie ein Vergleichsmodul 33 sein.

Das Zeitglied 30 kann einen zeitlichen Bezug der von der Stromleistungssensoreinrichtung 22 empfangenen Sensordaten herstellen, so dass von der Steuereinheit 20 der Verlauf der Momentanantriebsleistung des elektrischen Antriebssystems 5 oder zumindest Bereichen desselben möglich ist. Das Zeitglied 30 kann auch Teil der Stromleistungssensoreinrichtung 22 selbst sein.

Das Berechnungsmodul 31 kann zum Ermitteln einer Verteilung von Frequenzanteilen im ermittelten Verlauf der Momentanantriebsleistung des elektrischen Antriebssystems 5 ausgebildet sein. Dazu kann das Berechnungsmodul 31 beispielsweise zur Durchführung einer FFT-Operation ausgebildet sein.

Die Speichereinrichtung 20 kann zur, insbesondere rollierenden, Speicherung von der Steuereinheit 20 empfangener Sensordaten der Stromleistungssensoreinrichtung 22 und/oder Zeitdaten des Zeitgliedes 30, insbesondere von Daten erfasster Momentanantriebsleistungen, ausgebildete sein. Ergänzend oder alternativ kann die Speichereinrichtung 20 auch zur Speicherung eines oder mehrerer Referenzverteilungen, insbesondere Referenzfrequenzspektren, insbesondere als Teil einer eine Vielzahl verschiedener Referenzverteilungen, insbesondere Referenzfrequenzspektren, umfassenden Bibliothek ausgebildet sein. Das Vergleichsmodul 33 kann zum Vergleichen aktuell von dem Berechnungsmodul 31 ermittelter Frequenzanteile und/oder ermittelter Frequenzspektren mit den Referenzverteilungen, insbesondere Referenzspektren, ganz besonders zumindest einer Untergruppe davon, ausgebildet sein.

Die Steuereinheit 20 kann als Computereinrichtung mit beispielsweise für die Bereitstellung des Zeitgliedes 30, des Berechnungsmoduls 31, der Speichereinrichtung 32 und/oder des Vergleichsmoduls 33 geeigneten Computerprogrammen und/oder Hardwarekomponenten ausgebildet sein.

Fig. 3 zeigt einen beispielhaft ermittelten Verlauf 36 einer Antriebsleistung P im elektrischen Antriebssystem 5 durch eine Stromleistungssensoreinrichtung 22 in Abhängigkeit von der Zeit t. Hiervon ausgehend kann ein Zeitintervall 35 zur weiteren Auswertung herangezogen werden.

Der Verlauf 36 der Antriebsleistung P innerhalb des jeweiligen Zeitintervalls 35 kann von dem Berechnungsmodul 31 zum Ermitteln einer Verteilung von Frequenzanteilen 37 bzw. zum Ermitteln eines Frequenzspektrums, beispielsweise mithilfe einer FFT-Rechenoperation, herangezogen werden. Die Figuren 4 bis 8 zeigen beispielhaft jeweils eine solche Verteilung von Frequenzanteilen 37 bzw. Frequenzspektren in einem definierten Frequenzbereich 38 im ermittelten Verlauf der Momentanantriebsleistung des elektrischen Antriebssystems 5.

Fig. 4 entspricht einer Verteilung von Frequenzanteilen 37 bzw. einem Frequenzspektrum bei einem vergleichsweise weichen Bodenuntergrund. Das Frequenzspektrum weist eine Amplitude AP [%] bzw. einen Frequenzanteil FA1 bei ca. 60 Hz, was im vorliegenden Ausführungsbeispiel der Erregerfrequenz bzw. der Drehzahl der Erregerwelle entspricht, von nahezu 100% auf (Der Frequenzanteil FA2 kann beispielsweise dann vernachlässigt werden, wenn er hinsichtlich seiner Amplitude noch nicht oberhalb eines Schwellenwertes 39 liegt).

Über die Figuren 5, 6 und 7 nimmt die Steifigkeit des Bodenuntergrundes weiter zu bis in Fig. 8 ein nahezu maximal erreichbarer Verdichtungsgrad bzw. eine nahezu mit der Rüttelplatte 1 maximal erreichbare Bodensteifigkeit erreicht wird. Die Figuren 4 bis 8 verdeutlichen, dass einerseits immer mehr Amplituden FA3 bis FA8, insbesondere als ganzzahlige Vielfache der Erregerfrequenz FA1, in den jeweiligen Frequenzspektren auftauchen und andererseits die Verteilung der einzelnen Frequenzanteile FA1 bis FA8 immer stärker und auch immer gleichmäßiger auf verschiedene Amplituden FA1 bis FA8 verteilt werden. Insbesondere sinkt zudem der Frequenzanteil FA1 der Erregerfrequenz.

Die in den Figuren 4 bis 8 veranschaulichten Veränderungen in der jeweiligen Verteilung von Frequenzanteilen und/oder in den jeweiligen Frequenzspektren zeigen beispielhaft, wie eine Ableitung einer Aussage über einen Verdichtungszustand und/oder eine Verdichtungszustandsänderung des Bodenuntergrundes aus der ermittelten Verteilung von Frequenzanteilen möglich ist. Insbesondere steigt beispielsweise der Anteil der gegenüber der Erregerfrequenz FA1 ermittelten Oberschwingungsfrequenzanteile FA2, FA3, FA4.

Noch präziser kann dies gelingen, wenn nicht nur eine Auswertung anhand einzeln ermittelter Verteilungen von Frequenzanteilen und/oder Frequenzspektren erfolgt, sondern dies beispielsweise durch einen Vergleich mit einer oder mehreren zeitlich vorgelagert ermittelten Verteilungen von Frequenzanteilen und/oder Frequenzspektren erfolgt.

Ergänzend oder alternativ ist allerdings auch ein Rückgriff auf ein oder mehrere Referenzverteilungen und/oder Referenzspektren möglich, zu denen eine Aussage hinsichtlich eines Verdichtungszustandes des Bodenuntergrundes bekannt ist, wie beispielsweise ein Verdichtungsgrad und/oder eine Bodensteifigkeit. Dies ist beispielsweise in der Fig. 9 näher veranschaulicht.

So kann es beispielsweise vorgesehen sein, dass in der Speichereinrichtung 32 eine Bibliothek 41 mit mehreren Referenzverteilungen und/oder Referenzspektren 40 abgelegt ist. Diese Bibliothek kann zudem Unterkataloge 42 umfassen, die eine oder mehrere bestimmte Boden- und/oder Betriebsparameter 43 betreffen, wie beispielsweise verschiedene Bodentypen 43.1, 43.2 oder 43.3. Ergänzend oder alternativ können hier auch weitere Boden- und/oder Betriebsparameter 43 Berücksichtigung finden, wie beispielsweise verschieden hohe Bodenfeuchtigkeiten, verschiedene Erregerfrequenzen etc. Im vorliegenden Ausführungsbeispiel erfolgte, beispielsweise durch eine entsprechende Bedieneingabe eines Bedieners, die Auswahl des Bodentyps 43.1. Die von dem betreffenden Unterkatalog 42 diesen Bodentyps 43.1 umfassten Referenzverteilungen und/oder Referenzspektren 40.1, 40.2, 40.3, 40.3 und 40.5 können nun von beispielsweise dem Vergleichsmodul 33 der Steuereinheit 20 mit einer aktuell ermittelten Verteilung 37 von Frequenzbereichen und/oder einem aktuell ermittelten Frequenzspektrum 37 verglichen 44 werden, beispielsweise mittels geeigneter mathematischer Vergleichsalgorithmen, die aus dem Unterkatalog 42 zum ausgewählten Bodentyp, beispielswiese Bodentyp 43.1, diejenige Verteilung von Frequenzanteilen und/oder dasjenige Frequenzspektrum ermitteln, die/das die höchste Ähnlichkeit zur Verteilung 37 von Frequenzbereichen und/oder zum ermittelten Frequenzspektrum 37 aufweist. Anschließend kann dann die bekannte Aussage über den Verdichtungszustand der ähnlichsten Referenzverteilung und/oder des ähnlichsten Referenzspektrums als Aussage über den Verdichtungszustand des aktuell verdichteten Bodenuntergrundes angenommen werden und beispielsweise über die Anzeigeeinrichtung 21 angezeigt werden.

Fig. 10 zeigt eine graphische Darstellung eines Ausmaßes an Regelungseingriffen der Motorsteuerung 28 zur Aufrechterhaltung einer vorgegebenen Soll-Motordrehzahl bzw. einer vorgegebenen Erregerfrequenz bei verschiedenen Verdichtungszuständen I - III eines Bodenuntergrundes. Der Verdichtungszustand I kann dabei beispielsweise der Fig. 4 (weicher Bodenuntergrund), der Verdichtungszustand II der Fig. 6 (mittelsteifer Bodenuntergrund) und der Verdichtungszustand III der Fig. 8 (steifer Bodenuntergrund) entsprechen. Auf der Y-Achse ist das Ausmaß eines Regelungseingriffes in Prozent gegenüber eine Sollgröße, vorliegend insbesondere einer Soll-Drehzahl 45, angegeben. Es versteht sich, dass sich im üblichen Betrieb der Rüttelplatte das Ausmaß der erforderlichen Regelungseingriffe gleichmäßig und nicht sprunghaft, wie in der Fig, 10 dargestellt, ändert. Das Ausmaß der erforderlichen Regelungseingriffe pro definiertem Zeitintervall 35 nimmt im vorliegenden Ausführungsbeispiel mit steigender Verdichtung des Bodenuntergrundes zu. Dieses veränderte Regelungsverhalten zur Aufrechterhaltung der Soll-Drehzahl 45 kann ergänzend oder alternativ zur Nutzung einer ermittelten Verteilung von Frequenzanteilen und/oder eines ermittelten Frequenzspektrums zur Ableitung eine Aussage über den Verdichtungszustand und/oder eine Verdichtungszustandsänderung des Bodenuntergrundes im laufenden Betrieb der Rüttelplatte herangezogen werden.

Eine Auswertung kann beispielsweise anhand der absoluten und/oder relativen Spanne in beispielsweise Δ% des Ausmaßes der Regelungseingriffe gegenüber der Solldrehzahl 45 innerhalb des definierten Zeitintervalls 35 erfolgen.

Die Erfassung des Ausmaßes der Regelungseingriffe kann über die Motorsteuerung 28 direkt erfolgen und beispielsweise an die Steuereinheit 20 übermittelt werden.

Ferner bestehen ergänzend oder alternativ auch hier die Möglichkeiten, auf Referenzbeträge und/oder Referenzverläufe zurückzugreifen, so dass an dieser Stelle hierzu analog auf die Beschreibung zur Fig. 9 Bezug genommen wird.

Insbesondere aufbauend auf den vorhergehenden Angaben veranschaulicht Fig. 11 in einem Ablaufschema ein Ablaufdiagramm eines Verfahrens zur Ermittlung einer Verdichtung eines Bodenuntergrundes im Betrieb einer Rüttelplatte, insbesondere einer Rüttelplatte 1, wie vorstehend beschrieben.

In einem Schritt a) ist es für das Verfahren 46 zunächst vorgesehen, dass ein Ermitteln 47 eines Verlaufes 36 einer Momentanantriebsleistung des elektrischen Antriebssystems 5 erfolgt, beispielsweise, wie vorstehend beschrieben, insbesondere zu den Figuren 1 bis 3.

In einem Schritt b) kann anschließend ein Ermitteln 48 einer Verteilung 37 von Frequenzanteilen FA bzw. eines Frequenzspektrums im ermittelten Verlauf 36 der Momentanantriebsleistung des elektrischen Antriebssystems 5, beispielsweise wie vorstehend beschrieben, erfolgen.

In einem Schritt c) kann schließlich ein Ableiten 49 einer Aussage über einen Verdichtungszustand und/oder eine Verdichtungszustandsänderung des Bodenuntergrundes 3 aus der ermittelten Verteilung von Frequenzanteilen FA und/oder dem ermittelten Frequenzspektrum erfolgen, insbesondere wie vorstehend beispielhaft beschrieben.

Es kann vorgesehen sein, dass ein Einbeziehen 50 eines Kraftrichtungsvektors der Schwingungserregungseinrichtung im Schritt 49 erfolgt.

Es kann ferner in einem Schritt 51 ein Anzeigen der im Schritt 49 abgeleiteten Aussage erfolgen.

Fig. 12 schließlich veranschaulicht wesentliche Schritte eines alternativen Verfahrens zur Ermittlung einer Verdichtung eines Bodenuntergrundes im Betrieb einer Rüttelplatte, insbesondere einer Rüttelplatte 1, wie vorstehend beschrieben. Das Verfahren kann auch ergänzend oder kombiniert mit dem Verfahren 46 ablaufen.

Beim Verfahren 52 erfolgt in einem Schritt a) ein Ermitteln 53 eines Ausmaßes an Regelungseingriffen der Motorsteuerung zur Aufrechterhaltung einer vorgegebenen Soll-Motordrehzahl, beispielsweise wie vorstehend beschrieben.

Anschließend erfolgt in einem Schritt b) auch hier ein Ableiten 54 einer Aussage über einen Verdichtungszustand und/oder eine Verdichtungszustandsänderung des Bodenuntergrundes, hier allerdings aus dem ermittelten Ausmaß an Regelungseingriffen der Motorsteuerung zur Aufrechterhaltung der vorgegebenen Soll-Motordrehzahl.

Die Schritte 50 und/oder 51 können auch beim Verfahren 52 Anwendung finden.

### BEZUGSZEICHENLISTE

- 1: Rüttelplatte
- 2: Bodenkontaktplatte
- 3: Bodenuntergrund
- 4: Oberbau
- 5: elektrischen Antriebssystem
- 6: Elektromotor
- 7: elektrische Energiequelle
- 8: Umformeinrichtung
- 9: Schwingungserregungseinrichtung
- 10: Unwuchterreger
- 11: Vorwärtslauf
- 12: Kraftrichtungsvektor
- 13: Reversierbarkeit
- 14: Verstellbereich
- 15: Handführungseinrichtung
- 16: Bedieneinrichtung
- 17: Maschinenmodul
- 18: Anzeige- und/oder Bedienmodul
- 19: Kommunikationsverbindung
- 20: Steuereinheit
- 21: Anzeigeeinrichtung
- 22: Stromleistungssensoreinrichtung
- 23: Spannungssensor
- 24: Stromstärkesensor
- 25: Signalübertragungsverbindungen
- 26: Übertragungsstrecke
- 27: Messbereich
- 28: Motorsteuerung
- 29: Steuerleitung
- 30: Zeitglied
- 31: Berechnungsmodul (FFT-Modul)
- 32: Speichereinrichtung
- 33: Vergleichsmodul
- 34: Einrichtung zum Ermitteln eines Verlaufes einer Antriebsleistung des elektrischen Antriebssystems,
- 35: Zeitintervall
- 36: Verlauf
- 37: Verteilung von Frequenzanteilen/Frequenzspektrum
- 38: Frequenzbereich
- 39: Schwellenwert
- 40: Referenzverteilung/Referenzspektrum
- 41: Bibliothek
- 42: Unterkatalog
- 43: Betriebs-/Bodenparameter
- 44: Vergleichen
- 45: Solldrehzahl
- 46: Verfahren zur Ermittlung einer Verdichtung
- 47: Ermitteln eines Verlaufes
- 48: Ermitteln einer Verteilung von Frequenzanteilen
- 49: Ableiten einer Aussage
- 50: Einbeziehen eines Kraftrichtungsvektors
- 51: Anzeigen
- 52: Verfahren zur Ermittlung einer Verdichtung
- 53: Ermitteln eines Ausmaßes
- 54: Ableiten einer Aussage
- A: Vorwärtsrichtung
- AP: Amplitude
- t: Zeit
- P: Leistung
- *f*: Frequenz
- FA: Frequenzanteile
- I-III: Verdichtungszustände

## Patentansprüche

1. Verfahren (46) zur Ermittlung einer Verdichtung eines Bodenuntergrundes (3) im Betrieb einer Rüttelplatte (1), die Rüttelplatte (1) umfassend eine Bodenkontaktplatte (2) und eine auf der Bodenkontaktplatte (2) angeordnete und von einem elektrischen Antriebssystem (5) mit einem Elektromotor (6) angetriebene Schwingungserregungseinrichtung,
das Verfahren (46) umfassend
a) ein Ermitteln (47) eines Verlaufes (36) einer Momentanantriebsleistung des elektrischen Antriebssystems (5);
b) ein Ermitteln (48) einer Verteilung (37) von Frequenzanteilen (FA) im ermittelten Verlauf (36) der Momentanantriebsleistung des elektrischen Antriebssystems (5),
c) Ableiten (49) einer Aussage über einen Verdichtungszustand und/oder eine Verdichtungszustandsänderung des Bodenuntergrundes (3) aus der ermittelten Verteilung (37) von Frequenzanteilen.

2. Verfahren (46) gemäß Anspruch 1,
**dadurch gekennzeichnet,**
**dass** im Schritt a) das Ermitteln (48) des Verlaufes (37) einer Momentanantriebsleistung des elektrischen Antriebssystems (5) wenigstens ein Ermitteln
- einer momentanen Verbrauchsleistung des Elektromotors (6) oder
- einer momentanen Umwandlungsleistung einer Umformeinrichtung (8) oder
- einer von einem Energiespeicher für elektrische Energie an den Elektromotor (6) abgegebenen momentanen Abgabeleistung
umfasst.

3. Verfahren (46) gemäß einem der vorhergehenden Ansprüche,
**dadurch gekennzeichnet,**
**dass** das Ermitteln (48) im Schritt a) innerhalb eines definierten Zeitintervalls (35) erfolgt, wobei die Länge des definierten Zeitintervalls (35) insbesondere wenigstens einem ganzzahligen Vielfachen einer vorgegebenen Erregerfrequenz entspricht.

4. Verfahren (46) gemäß einem der vorhergehenden Ansprüche,
**dadurch gekennzeichnet,**
**dass** im Schritt a) ein Erfassen des Verlaufes einer Spannung und einer Stromstärke im elektrischen Antriebssystem (5) mithilfe wenigstens einer Stromleistungssensoreinrichtung (22) erfolgt, und dass mithilfe der Stromleistungssensoreinrichtung (22) erfasste Stromleistungsdaten an eine Steuereinheit (20) zur Durchführung der Schritte b) und c) übermittelt werden.

5. Verfahren (46) gemäß einem der vorhergehenden Ansprüche,
**dadurch gekennzeichnet,**
**dass** das Ableiten (49) einer Aussage im Schritt c) wenigstens einen der folgenden Schritte umfasst:
- Auswerten einer relativen Verteilung von Frequenzanteilen (FA);
- ergänzende Einbeziehung einer absoluten Momentanantriebsleistung;
- Auswerten einer oder mehrerer Verhältnisse von Frequenzanteilen (FA) zueinander;
- Auswerten einer absoluten Höhe von einem oder mehreren Frequenzanteilen (FA).

6. Verfahren (46) gemäß einem der vorhergehenden Ansprüche,
**dadurch gekennzeichnet,**
**dass** das Ableiten (49) einer Aussage im Schritt c) ausschließlich über die in den Schritten a) und b) ermittelten Verteilung von Frequenzanteilen (FA) erfolgt.

7. Verfahren (46) gemäß einem der vorhergehenden Ansprüche,
**dadurch gekennzeichnet,**
**dass** das Ableiten (49) einer Aussage im Schritt c) auf der Grundlage
- eines Auftretens und/oder eines Ausmaßes eines Auftretens eines oder mehrerer gegenüber einer vorgegebenen Erregerfrequenz der Schwingungserregungseinrichtung (9) im Schritt b) ermittelter Oberschwingungsfrequenzanteile (FA) oder
- eines Verhältnisses wenigstens zweier gegenüber einer vorgegebenen Erregerfrequenz der Schwingungserregungseinrichtung (9) im Schritt b) ermittelter Oberschwingungsfrequenzanteile (FA)
erfolgt.

8. Verfahren (46) gemäß einem der vorhergehenden Ansprüche,
**dadurch gekennzeichnet,**
**dass** im Schritt c) ein Vergleichen (44) der ermittelten Verteilung von Frequenzanteilen (FA) gegenüber einer oder mehrerer vorgegebener Referenzverteilungen (40) erfolgt, insbesondere in Abhängigkeit einer Vorgabe eines oder mehrerer Bodenparameter (43).

9. Verfahren (46) gemäß einem der vorhergehenden Ansprüche,
**dadurch gekennzeichnet,**
**dass** im Schritt c) ein Einbeziehen (50) eines Kraftrichtungsvektors (12) der Schwingungserregungseinrichtung (9) erfolgt.

10. Verfahren (52) zur Ermittlung einer Verdichtung eines Bodenuntergrundes (3) im Betrieb einer Rüttelplatte (1), die Rüttelplatte (1) umfassend eine Bodenkontaktplatte (2) und eine auf der Bodenkontaktplatte (2) angeordnete und von einem elektrischen Antriebssystem (5) mit einem von einer Motorsteuerung (28) regelbaren Elektromotor (6) angetriebene Schwingungserregungseinrichtung (9), insbesondere ergänzend zu einer Durchführung des Verfahrens (46) gemäß einem der Ansprüche 1 bis 9,
das Verfahren (52) umfassend
a) ein Ermitteln (53) eines Ausmaßes an Regelungseingriffen der Motorsteuerung (28) zur Aufrechterhaltung einer vorgegebenen Soll-Motordrehzahl (45);
b) Ableiten (54) einer Aussage über einen Verdichtungszustand und/oder eine Verdichtungszustandsänderung des Bodenuntergrundes (3) aus einem ermittelten Ausmaß an Regelungseingriffen der Motorsteuerung (28) zur Aufrechterhaltung der vorgegebenen Soll-Motordrehzahl (54)l.

11. Rüttelplatte (1) zur Bodenverdichtung, insbesondere zur Durchführung eines Verfahrens (46) gemäße einem der Ansprüche 1 bis 9, umfassend
- eine Bodenkontaktplatte (2);
- eine an der Bodenkontaktplatte (2) angeordnete Schwingungserregungseinrichtung (9);
- ein elektrisches Antriebssystem (5) mit einem Elektromotor (6) zum Antrieb der Schwingungserregungseinrichtung (9) sowie einer elektrischen Energiequelle zur Versorgung des Elektromotors (6) mit elektrischer Antriebsenergie;
- eine Einrichtung (34) zum Ermitteln eines Verlaufes einer Momentanantriebsleistung des elektrischen Antriebssystems (5),
- eine Steuereinheit (20) zum Ermitteln einer Verteilung von Frequenzanteilen (FA) aus dem ermittelten Verlauf (36) der Momentanantriebsleistung sowie zum Ableiten (49) einer Aussage über einen Verdichtungszustand und/oder eine Verdichtungszustandsänderung des Bodenuntergrundes (3) aus der ermittelten Verteilung von Frequenzanteilen (FA).

12. Rüttelplatte (1) gemäß Anspruch 11,
**dadurch gekennzeichnet,**
**dass** das elektrische Antriebssystem (5) eine Umformeinrichtung (8) umfasst, und dass die Erfassung der Momentanantriebsleistung in einem Bereich des elektrischen Antriebssystems (5) erfolgt, der zwischen der Umformeinrichtung und dem Elektromotor (6) liegt.

13. Rüttelplatte (1) gemäß einem der Ansprüche 11 oder 12,
**dadurch gekennzeichnet,**
**dass** die Einrichtung (34) zum Ermitteln eines Verlaufes der Momentanantriebsleistung des elektrischen Antriebssystems (5) eine Stromleistungssensoreinrichtung (22) ist.

14. Rüttelplatte (1) gemäß einem der Ansprüche 11 bis 13,
**dadurch gekennzeichnet,**
**dass** die Steuereinheit (20) eine Speichereinrichtung (32) umfasst, in der eine oder mehrere vorgegebene Referenzverteilungen (40) abgespeichert sind, und dass die Steuereinheit (20) ein Vergleichsmodul (33) umfasst, dass derart ausgebildet ist, dass es eine aktuell ermittelte Verteilung von Frequenzanteilen (FA) mit einem oder mehreren der vorgegebenen Referenzverteilungen(40) vergleicht.

15. Rüttelplatte (1) zur Bodenverdichtung, insbesondere gemäß einem der Ansprüche 11 bis 14, insbesondere zur Durchführung eines Verfahrens (52) gemäß Anspruch 10, umfassend
- eine Bodenkontaktplatte (2);
- eine an der Bodenkontaktplatte (2) angeordnete Schwingungserregungseinrichtung (9);
- ein elektrisches Antriebssystem (5) mit einem Elektromotor (6) zum Antrieb der Schwingungserregungseinrichtung (9) sowie einer elektrischen Energiequelle zur Versorgung des Elektromotors (6) mit elektrischer Antriebsenergie;
- eine Einrichtung zum Ermitteln eines Ausmaßes an Regelungseingriffen der Motorsteuerung (28) zur Aufrechterhaltung einer vorgegebenen Soll-Motordrehzahl (45),
- eine Steuereinheit (20) zum Ableiten einer Aussage über einen Verdichtungszustand und/oder eine Verdichtungszustandsänderung des Bodenuntergrundes (3) aus dem ermittelten Ausmaß an Regelungseingriffen.

16. Rüttelplatte (1) gemäß einem der Ansprüche 11 bis 15,
**dadurch gekennzeichnet,**
**dass** sie wenigstens eines der folgenden Merkmale aufweist:
- die Rüttelplatte (1) weist eine Anzeigeeinrichtung (21) auf, die derart ausgebildet ist, dass sie einen Verdichtungszustand und/oder eine Verdichtungszustandsänderung des Bodenuntergrundes (3) aus der ermittelten Verteilung von Frequenzanteilen (FA) und/oder dem ermittelten Regelaufwand anzeigt;
- die elektrische Energiequelle(7) ist ein, insbesondere an einem gegenüber der Bodenkontaktplatte (2) schwingungsgedämpften Oberbau (4) gelagerter, elektrischer Energiespeicher;
- der Elektromotor (6) ist zusammen mit der Schwingungserregungseinrichtung (9) direkt an der Bodenkontaktplatte (2) angeordnet.
